# EUROPÄISCHE PATENTSCHRIFT

(11) **EP 0 067 388 B1**
(45) Veröffentlichungstag und Bekanntmachung des Hinweises auf die Patenterteilung: **02.04.1986**
(21) Anmeldenummer: 82104939.2
(22) Anmeldetag: 04.06.1982
(51) Int. Cl.: E05B 27/00

(54) **Drehzylinderschloss**
Cylinder lock
Serrure cylindrique

(30) Priorität: 13.06.1981 DE 3123511
(43) Veröffentlichungstag der Anmeldung: 22.12.1982
(73) Patentinhaber: Aug. Winkhaus GmbH & Co. KG, D-48291 Telgte (DE)
(72) Erfinder: Meiners, Helga, D-4508 Bohmte (DE); Tönsmann, Karl-Heinz, D-4404 Telgte (DE)
(74) Vertreter: Weickmann, Heinrich, Dipl.-Ing.

## Beschreibung

Die Erfindung bezieht sich auf ein Drehzylinderschloss nach dem Oberbegriff des Anspruchs 1.

Ein Drehzylinderschloss dieser Bauart ist in der DE-A-20 03 059 beschrieben und dargestellt.

Neben den Möglichkeiten, eine Vielzahl von Schliessungsvariationen durch unterschiedliche Kerbeneinschnitte für die Zuhaltungsstifte und verschiedene Schlüsselquerschnittsprofile zu schaffen, bietet dieses Drehzylinderschloss die Möglichkeit der Schaffung weiterer Schliessungsvariationen durch unterschiedliche Besetzung der Sperrstiftbohrungen mit Sperrstiften, wobei in Abhängigkeit der tatsächlichen Besetzung die Kalotten im Schlüssel vorzusehen sind.

Drehzylinderschlösser dieser bekannten Bauart sind auf dem Markt eingeführt und haben sich bewährt. Ein Nachteil kann jedoch - wie bei den meisten Drehzylinderschlossbauarten - noch darin gesehen werden, dass die Sicherheit des Schlosses durch eine - zwar mit einem erheblichen Aufwand - aber immerhin möglichen Manipulation am Schlüssel herabgesetzt werden kann.

Es sind schon Drehzylinderschlosskonstruktionen bekannt geworden (DE-A-2411362, DE-A-29 10 886), bei denen zur Lösung des vorbeschriebenen Nachteils sogenannte Zusatzsperrstifte vorgesehen sind, die bei Anlage an der Breitseite des eingesteckten Schlüssels mit der Peripherie des Kerns abgleichen. Bei einem falschen Schlüssel, bei dem z.B. der Zusatzsperrstift auf eine Ausnehmung im Schlüssel trifft, kommt es nach anfänglicher Drehung des Kerns zu dessen Blokkierung, weil der in der gleichen Drehebene liegende Zuhaltungsstift in die Zusatzsperrstiftbohrung hineinzudrücken vermag. Diese bekannten Lösungen sind aus mehreren Gründen nachteilig: Aufgrund der Tatsache, dass die vorbeschriebenen Sperrstifte (Zusatzsperrstifte, Sicherungsstifte) im Durchmesser unterschiedlich bemessen sind, ist nicht nur die Anzahl der durch unterschiedliche Besetzung der Sperrstiftbohrungen mit Sperrstiften möglichen Schliessungsvariationen eingeschränkt, sondern es bedarf einer unterschiedlichen Besetzung auch einer Vielzahl von unterschiedlichen Kernen und auch Gehäusen (unterschiedliche Kalottenformen in der Innenwand wegen der unterschiedlichen Sperrstiftkuppen), was zu einer ausserordentlich umfangreichen Lagerhaltung führt. Darüber hinaus ist aufgrund der Tatsache, dass die Sperrstiftbohrungen im Durchmesser kleiner bemessen sind als die Zuhaltungsstifte, die Blockierung nicht sicher gewährleistet, was deutlich z. B. aus der Fig. von DE-A-29 10 886 zu entnehmen ist. Das Einrasten des betreffenden Zuhaltungsstiftes in die den in jener Druckschrift mit 7 bezeichneten Sperrstift aufnehmenden Bohrung dürfte zwar gewährleistet sein, jedoch bedarf es hierzu einer zusätzlichen Aussparung an der Peripherie des Kerns. Dagegen scheint das Einrasten eines Gehäusestifts 15 in die den Sicherungsstift aufnehmende Bohrung 30 wegen des grösseren Durchmessers des Gehäusestifts 15 nicht gewährleistet zu sein.

Aus der EP-A-0 029 498, und zwar den Fig. 8, 9 und 10 und den zugehörigen Teilen der Beschreibung, ist ein Drehzylinderschloss bekannt, bei dem die Zuhaltungsstifte 8 mit der Breitseite des Flachschlüssels 43 zusammenwirken. Dabei ist ein zu den Zuhaltungsstiften 8 paralleler Sperrstift 53 in einer längs der Drehzylinderschlossachse gegenüber den die Zuhaltungsstifte 8 aufnehmenden Querebenen versetzten Querebene angeordnet. Dieser Sperrstift 53 ist mit seinem Schaft in einer Bohrung des Kerns verschiebbar geführt und weist einen halbkugelförmigen Kopf 53' auf, der von einer Senkung 54 in der Aussenumfangsfläche des Kerns aufgenommen ist. Der Flachschlüssel 43 ist an der nach vollständigem Einschieben in den Schlüsselkanal 10" dem Sperrstift 53 anliegenden Stelle mit einer von Breitseite zu Breitseite durchgehenden Bohrung 49 versehen. Diese Bohrung 49 nimmt eine Kugel 19 auf, welche quer zu den Breitseiten des Flachschlüssels 43 in der Bohrung beschränkt verschiebbar ist. Auf der von dem Sperrstift 53 abgelegenen Seite des Schlüsselkanals 10" ist in den Kern ein Steuerstift 45 eingesetzt, der mit seinem Ende 45' in den Schlüsselkanal 10" hineinragt. Wenn der Flachschlüssel 43 in den Schlüsselkanal 10" hineingesteckt ist, befindet sich die Kugel 19 zwischen den einander zugekehrten Enden des stationären Steuerstifts 45 und des beweglichen Sperrstifts 53. Dann und nur dann liegt der Scheitel des halbkugelförmigen Kopfes 53' in der zylindrischen Umfangsfläche des Zylinderkerns oder - anders ausgedrückt - in der Trennfuge zwischen Zylinderkern und Zylindergehäuse. Mit dem Kopf 53' des Sperrstifts 53 arbeitet ein zusätzlicher federbelasteter Gehäusestift 55 zusammen, welcher die Drehung des Kerns gegenüber dem Gehäuse 1" dann sperrt, wenn der Sperrstift 53, etwa infolge Fehlens der Kugel 19 oder infolge einer Unterbemessung der Kugel 19, so weit in die Senkung 54 eintaucht, dass sich die Trennfuge zwischen dem Kopf 53' des Sperrstifts 53 und dem zugehörigen Ende des zusätzlichen Gehäusestifts 55 nicht mehr in der Fuge zwischen der Aussenumfangsfläche des Kerns und der Innenumfangsfläche der Gehäusebohrung sondern innerhalb der Senkung 54 befindet.

Weiterhin ist aus Fig. 14 und 15 der EP-A-0 029 498 eine Lösung bekannt, welche im wesentlichen derjenigen nach den dortigen Figuren 8 bis 10 entspricht, wobei jedoch an die Stelle des stationären Steuerstifts 45 ein beweglicher Steuerstift getreten ist, der ebenfalls unter Federvorspannung steht.

Aus der CH-A-449 457, und zwar aus deren Fig. 9 bis 11, ist ein Drehzylinderschloss bekannt, bei dem neben den üblichen Zuhaltungsstiftpaaren 3, 5 in einer durch ein solches Zuhaltungsstiftpaar definierten achsnormalen Ebene zwei Steuerstifte 16, 17 angeordnet sind, welche mit den Seitenflächen des Flachschlüssels zusammenwirken und derart auf das Sollprofil 14 des Flachschlüssels abgestimmt sind, dass bei Einführung eines profilreduzierten Flachschlüssels 15 mindestens ein Zuhaltungsstift 5 des Kerns 2 in die Kernbohrung des einen oder anderen Steuerstifts 16 bzw. 17 einfallen und damit das Weiterdrehen des Kerns verhindern kann. Dabei ist jedoch kein Zusammenwirken der Steuerstifte mit Kalotten in der Innenumfangsfläche der Zylindergehäusebohrung vorgesehen.

Aus Fig. 19 bis 23 der gleichen Patentschrift ist es bekannt, zusätzlich zu den üblichen Zuhaltungsstiftpaaren 3, 5 einen mit einer Seitenfläche des Flachschlüssels zusammenwirkenden Steuerstift 11, 12 vorzusehen, welcher bei Querschnittsreduktion des Flachschlüssels 14 dem Gehäusestift 3 des jeweiligen Zuhaltungsstiftpaars Raum zum Einfallen in eine Ausfräsung 30, 31 an der Aussenumfangsfläche des Kerns 2 gewährt. Dabei ist diese Ausfräsung derart gestaltet, dass sie nach erfolgtem, das Weiterdrehen blockierendem Einfallen des Gehäusestifts 3 in die Ausfräsung 31, 32 und danach erfolgendem Zurückdrehen des Kerns 2 in die Schlüsseleinführungs- und Abziehstellung den gehäuseseitigen Zuhaltungsstift 3 wieder in seine Gehäusebohrung zurückdrängt.

Der Erfindung liegt die Aufgabe zugrunde, die Sicherheit eines Drehzylinderschlosses der eingangs bezeichneten Bauart mit einfachen und kostengünstigen Mitteln zu erhöhen, ohne dass die Anzahl der erreichbaren Schliessungsvariationen wesentlich herabgesetzt wird.

Diese Aufgabe wird nach der Lehre aus dem Anspruch 1 gelöst. Bei einem erfindungsgemäss ausgestalteten Drehzylinderschloss ist eine Manipulation am Schlüssel ganz erheblich deshalb erschwert, weil die tatsächlich vorhandene Anordnung der Sperrstifte ohne die Zerlegung des Drehzylinderschlosses kaum feststellbar ist. Eine Manipulation, die z.B. dahingeht, einen Nachschlüssel mit der vollständigen Anzahl der Kalotten zu versehen, ist deshalb nicht geeignet, das Drehzylinderschloss zu öffnen, weil bei einer solchen Manipulation das Drehzylinderschloss nach einer anfänglichen Drehung blockiert. Diese Blockierung kommt zustande, weil nach der anfänglichen Drehung betreffende Zuhaltungsstifte in die Sperrstiftbohrungen aufgrund der vorhandenen Federspannung zwangsläufig eintauchen und die Blindstifte dabei verdrängen. Bei der Verwendung eines solchen falschen Schlüssels kommt es also zu einer Blockierung des Drehzylinderschlosses.

Dabei wird bei der erfindungsgemässen Ausgestaltung die Anzahl der durch unterschiedliche Besetzung der Sperrstiftbohrungen mit Sperrstiften bzw. Blindstiften erreichbaren Schliessungsvariationen nur in dem Fall verringert, bei dem die vollständige Anzahl der Sperrstifte weniger eins vorgesehen ist. Diese eine Sperrstiftbohrung wird in einem solchen Fall mit einem Blindstift besetzt.

Es ist ein ganz besonderer Vorteil der erfindungsgemässen Ausgestaltung, dass ein Drehzylinderschloss der gattungsgemässen Bauart mit nur verhältnismässig kleinem Bearbeitungsaufwand durch eine erfindungsgemässe Ausgestaltung abzuändern ist, wobei bei der erfindungsgemässen Ausgestaltung die Anzahl sich unterscheidender Teile tatsächlich nur um eins erhöht wird, nämlich die Blindstifte. Die erreichbaren Schliessungsvariationen sind also weiterhin durch unterschiedliche Besetzung der Sperrstiftbohrungen mit Sperrstiften bzw. Blindstiften erreichbar.

Bei einem Zylinderschloss, bei dem eine Vielzahl von nebeneinanderliegenden Sperrstiftbohrungen möglich ist, empfiehlt es sich natürlich, gemäss Anspruch 2 die Sperrstiftbohrungen immer vollzählig vorzusehen. Dies kann bei sogenannten einzelgesicherten Schlössern, bei denen eine geringere Anzahl von Schliessungsvariationen ausreicht, zwar zu einem Mehraufwand führen, weil nicht unbedingt gebrauchte Sperrstiftbohrungen einzubringen und mit Blindstiften zu versehen sind, jedoch überwiegt der Vorteil der vereinfachten Lagerhaltung.

Dabei führt die Ausgestaltung nach Anspruch 3 zu dem Vorteil, dass die Blindstifte gleich weit wie die Sperrstifte in den Schlüsselkanal hineinragen. Die Unterscheidung von aussen, ob es sich um einen Sperr- oder Blindstift handelt, ist hierdurch weiter erschwert.

Die aus der DE-A-20 03 059 bekannten, gattungsgemässen Drehzylinderschlösser sind nach den Darlegungen der DE-A-20 03 059, insbesondere Seite 12, letzter Absatz und Seite 13, auch schon im Rahmen von Schliessanlagen mit übergeordneten Hauptschlüsseln eingesetzt worden, wobei zur Unterscheidung einzelner Drehzylinderschlösser innerhalb der Schliessanlage die Sperrstifte nach Zahlen und Lage variiert wurden.

Der vorliegenden Erfindung liegt auch die Aufgabe zugrunde, die gattungsgemässen Drehzylinderschlösser so auszubilden, dass eine zusätzliche Möglichkeit zur Gewinnung von Schliessvariationen geschaffen wird. Ein dieser Forderung gehorchendes Drehzylinderschloss ergibt sich aus dem Anspruch 4. Durch verschiedene Anordnungen eines oder mehrerer modifizierter Blindstifte ergibt sich eine Vielzahl von Schliessvariationen, bei denen die Zuordnung eines übergeordneten Schlüssels für wenigstens zwei Drehzylinderschlösser möglich ist.

Es empfiehlt sich, gemäss Anspruch 5 dem modifizierten Blindstift die Form eines Sperrstiftkopfes zu geben. Ein solcher Sperrstiftkopf unterliegt nämlich gleichen Bedingungen wie der modifizierte Blindstift.

Dabei ist es vorteilhaft, gemäss Anspruch 6 gleichtiefe Senkungen und gleiche Sperrstiftköpfe vorzusehen, so dass einander gleiche modifizierte Blindstifte verwendet werden können.

Zur Lagesicherung des oder der modifizierten Blindstifte ist es gemäss Anspruch 7 zweckmässig, die modifizierten Blindstifte jeweils mit einem Schaft zu versehen, der in die Sperrstiftbohrung eintaucht. Hierdurch sind die modifizierten Blindstifte gegen Verkanten oder Umkippen gesichert.

Die Ausbildung nach Anspruch 8 führt zu dem Vorteil, dass beim Schliessen des Drehzylinderschlosses mit einem falschen Schlüssel das Drehzylinderschloss zwar blockiert, diese Blockierung jedoch wieder aufzuheben ist, d.h. der Kern wieder zurückzudrehen ist. Dies wird durch erfindungsgemässe Aussparungen ermöglicht, die beim Zurückdrehen des Kerns ein Ausheben der in die Sperrstiftbohrungen bzw. -senkungen eingetauchten Zuhaltungsstifte gewährleisten.

Der Nebenanspruch 9 löst ebenfalls die der Erfindung zugrundeliegende Aufgabe. Eine Ausgestaltung nach diesem Anspruch unterscheidet sich von der Ausgestaltung nach Anspruch 1 dadurch, dass die Sperrstiftbohrungen und die Zuhaltungsstiftbohrungen nicht in der gleichen Querebene liegen, also die Zuhaltungsstifte beim Vorhandensein eines falschen Schlüssels nicht in die Sperrstiftbohrungen bzw. -senkungen eintauchen können. Die Sperrung erfolgt hier durch das Vorhandensein wenigstens einer erfindungsgemässen Aussparung, in die der betreffende Zuhaltungsstift einzutauchen vermag. Auch aus dieser Aussparung kann der betreffende Zuhaltungsstift beim Zurückdrehen des Kerns automatisch wieder herausgehoben werden.

Dem Anspruch 4 ist selbständige erfinderische Bedeutung zuzumessen, da eine entsprechende Ausgestaltung auch unabhängig vom Hauptanspruch vorteilhaft ist. Dies ist durch das Wort insbesondere im Oberbegriff des Anspruchs 4 verdeutlicht.

Die Erfindung betrifft auch eine Schliessanlage, die aus Drehzylinderschlössern gemäss Anspruch 4 aufgebaut ist, wobei Möglichkeiten der Schliessungsvariation zwischen einzelnen Schlössern einer solchen Schliessanlage in Anspruch 10 angegeben sind.

Schliesslich betrifft die Erfindung gemäss Anspruch 11 einen Schlüssel für ein Drehzylinderschloss, dessen Profil derart gewählt ist, dass die Blindstifte mit der Peripherie des Kerns abgleichen.

Nachfolgend werden zwei Ausführungsbeispiele der Erfindung anhand einer vereinfachten Zeichnung näher beschrieben. Es zeigen:
Fig. 1 ein erfindungsgemäss ausgestaltetes Drehzylinderschloss im Querschnitt,
Fig. 2 eine Gegenüberstellung der vorhandenen Sperr- und Blindstifte eines Drehzylinderschlosses, das zu einer Schliessanlage gehört (zweites Ausführungsbeispiel) und
Fig. 3 eine beispielhafte Anordnung der vorhandenen Sperr- und Blindstifte eines Drehzylinderschlosses, das zu einer Schliessanlage gehört.

Gemäss Fig. 1 ist ein Drehzylinderschloss dargestellt, dessen Gehäuse 1 ein sogenanntes Hahn-Profil aufweist. Der dazugehörige Schlüssel ist mit 2 bezeichnet und ist in einem Schlüsselkanal 3 im Kern 4 aufgenommen, wobei der Schlüsselkanal 3 im Sinne der in die Breitseiten 5 des Schlüssels 2 eingebrachten Längsnuten 6 profiliert ist. Die Dicke des Schlüssels 2 wird durch übliche Sperrstifte 7 abgetastet, die längs der Drehachse 8 des Kerns 4 in einer Reihe oder auch versetzt zueinander angeordnet sein können. Im Schlüssel 2 und in der Innenwandung 9 des Gehäuses 1 sind sogenannte Kalotten 12 bzw. 11 vorgesehen. Die Kalotte 11 hat zum einen den Zweck, den Kopf 13 des Sperrstifts 7 beim Einschieben des Schlüssels 2 aufzunehmen, wie es in der Fig. 1 dargestellt ist. Zum anderen ist es Zweck der Kalotte 11, den Sperrstift 7 beim Drehen des Kerns 4 in die Kalotte 12 einzuschieben. Ein in die Kalotte 12 eingeschobener Sperrstift 7 schliesst aussenseitig mit der Peripherie 14 des Kerns 3 ab, so dass seine Drehung gewährleistet ist.

Bei dem zu beschreibenden Ausführungsbeispiel ist auf jeder Seite des Schlüssels 2 eine Reihe Sperrstiftbohrungen 15 vorgesehen, die aussenseitig in Senkungen 16 zur Aufnahme evt. einer Vielzahl von Sperrstiftköpfen 13 übergehen.

In der gleichen Querebene sind übliche Einschnitte 17 im Schlüssel 2 abtastende Zuhaltungsstifte 18, 19 vorgesehen, die in Zuhaltungsstiftbohrungen 21, 22 längsverschieblich sind und bei einem passenden Schlüssel 2 mit der Peripherie 14 des Kerns 4 bzw. mit der Innenwandung 9 des Gehäuses 1 abgleichen. Die Zuhaltungsstifte 18 stehen unter einer Federspannung 23, die sie in die Einschnitte 17 einzuschieben sucht. Es sind eine Mehrzahl Zuhaltungsstiftbohrungen 21, 22 längs der Drehachse 8 in einer Reihe oder versetzt zueinander angeordnet. Die Zuhaltungsstiftbohrungen 21, 22 und die Sperrstiftbohrungen 15 liegen jedoch jeweils in einer Querebene.

Der Durchmesser D der Senkungen 16 ist gleich oder grösser bemessen als der Durchmesser d der Zuhaltungsstifte 18, 19 bzw. der Zuhaltungsstiftbohrungen 21, 22.

In den Querstiftbohrungen 15, denen keine Kalotte 12 im Schlüssel 2 und kein Sperrstift 7 zugeordnet sind, sind Blindstifte 24 eingesetzt, die mit ihren Köpfen 25 mit der Peripherie 14 des Kerns abschliessen, wenn sie an der Breitseite 5 des Schlüssels 2 anliegen. Wie am besten aus Fig. 2 ersichtlich ist, ist die Höhe h des Kopfes 25 eines Blindstiftes 24 geringer bemessen als die Höhe H des Sperrstiftkopfes 13. Da die Tiefe t der Senkungen 16 gleich ist, vermag ein Blindstiftkopf 25 folglich tiefer einzutauchen, so dass z.B. beim Vorhandensein einer Kalotte vor einem Blindstift 24 (falscher Schlüssel) beim Drehen des Kerns in Richtung des Pfeiles 26 der Zuhaltungsstift 18 in die den Blindstift 24 aufnehmende Senkung 16 eintaucht und das Weiterdrehen blockiert. Das Zurückdrehen des Kerns 4 ist dagegen durch Aussparungen 27 gewährleistet, die am Auslauf der Senkungen 16 angeordnet sind, sekantial zu den Zuhaltungsstiften 18 hin auslaufen und die betreffenden Zuhaltungsstifte 18 aus der Eintauchposition herausheben. Eine Aussparung 27 ist deshalb wenigstens so breit bemessen wie der Durchmesser d des Zuhaltungsstiftes 18. Jeder Senkung 16 ist eine solche Aussparung 27 zugeordnet.

Wie aus Fig. 2 deutlich zu entnehmen ist, sind der Schaft 29 des Blindstiftes 24 und der Schaft 28 des Sperrstiftes 7 gleich lang bemessen (L).

Erfindungsgemäss ausgestaltete Drehyzlinderschlösser lassen sich auch vorteilhaft für Schliessanlagen einsetzen. In der Fig. ist beispielhaft eine Schliessanlage dargestellt, die zwei Drehzylinderschlösser 31, 32 mit dazugehörigen Individualschlüsseln 33, 34 und einen übergeordneten Schlüssel 35 umfasst, der zu beiden Drehzylinderschlössern 31, 32 passt. Um die gewünschten Schliessvariationen beim Vorhandensein des übergeordneten Schlüssels 35 zu erreichen, weist der Individualschlüssel 33 an der mit 36 und der Schlüssel 34 an der mit 37 bezeichneten Stelle jeweils keine Kalotte 12 auf, während der Schlüssel 35 an diesen Stellen Kalotten 12 aufweist.

Um zu verhindern, dass nach einer anfänglichen Drehung des Drehzylinderschlosses 31 oder 32 mit dem übergeordneten Schlüssel 35 die Zuhaltungsstifte 18 in die den Stellen 36 und 37 entsprechenden Senkungen 16 einrasten, sind in diesen Senkungen 16 die modifizierten Blindstifte 38 angeordnet, deren Köpfe 39 - wie die Fig. 2 deutlich zeigt - die gleiche Höhe H aufweisen wie die Sperrstiftköpfe 13, deren Länge jedoch nicht grösser ist, als der entsprechende Abstand a zwischen der Breitseite 5 des Schlüssels und der Peripherie des Kerns. Bei dem Ausführungsbeispiel entspricht die Gesamtlänge der modifizierten Blindstifte 38 der Gesamtlänge der Blindstifte 24. Folglich ist der Schaft 41 eines jeden modifizierten Blindstiftes 38 kürzer als die Länge L der Schäfte 28, 29.

Bei den vorbeschriebenen Ausführungsbeispielen sind jeweils vier Sperrstiftbohrungen 15 bzw. -senkungen 16 hintereinander angeordnet. Im Rahmen der Erfindung sind die durch die Erfindung erzielbaren Vorteile jedoch schon dann erreichbar, wenn zwei Sperrstiftbohrungen 15 bzw. -senkungen 16 hintereinander angeordnet sind.

## Patentansprüche

1. Drehzylinderschloss, umfassend einen dazugehörigen Schlüssel (2), insbesondere einen Flachschlüssel mit in sein rechteckiges Grundprofil eingearbeiteten Längsnuten, ein insbesondere die Form eines Hahn-Profils aufweisendes Gehäuse (1) und einen Zylinderkern (4) in dem quer zu der (den) durch die Zuhaltungsstifte (18, 19) gehende(n) Ebene(n) Sperrstiftbohrungen (15) gleichen Druchmessers zur Aufnahme von federlosen Sperrstiften (7) vorgesehen sind, die mit dem Schlüssel abgewandten Köpfen (13) versehen und in in die Peripherie (14) des Kerns eingearbeiteten Senkungen (16) gleicher Tiefe aufgenommen sind, und den Sperrstiftbohrungen (15) in der Innenwandung des Gehäuses jeweils eine Kalotte (11) oder dergleichen sowie wenigstens einer dieser Sperrstiftbohrungen in der Breitseite des Flachschlüssels eine Kalotte (12) oder dergleichen für die betreffenden Sperrstifte (7) zugeordnet sind, dadurch gekennzeichnet, dass die Sperrstiftbohrungen (15) wenigstens an der äusseren Peripherie (14) des Kerns (4) jeweils in der Drehzylinderschloss-Querebene eines Zuhaltungsstifts (18) liegen, die Durchmesser (D) der Senkungen (16) gleich oder grösser sind als die Durchmesser (d) der Zuhaltungsstifte (18) und in der oder den Sperrstiftbohrungen (15), denen keine Kalotten (12) in der Breitseite (5) des Schlüssels (2) zugeordnet sind, Blindstifte (24) angeordnet sind, die bei Anlage an der Breitseite (5) des Schlüssels (2) mit der Peripherie (14) des Kerns (4) abschliessen, wobei die Köpfe (25) der Blindstifte (24) niedriger bemessen sind (h) als die Köpfe (13) der Sperrstifte (7).

2. Drehzylinderschloss nach Anspruch 1, dadurch gekennzeichnet, dass bei einem Drehzylinderschloss mit mehr als zwei möglichen Sperrstiftbohrungen (15) die Sperrstiftbohrungen (15) vollzählig vorhanden sind.

3. Drehzylinderschloss nach Anspruch 1 oder 2, dadurch gekennzeichnet, dass die Schaftlänge (1) der Blindstifte (24) gleich der Schaftlänge (1) der Sperrstifte (7) ist.

4. Drehzylinderschloss, insbesondere nach einem oder mehreren der vorangehenden Ansprüche, umfassend einen dazugehörigen Schlüssel (2), insbesondere einen Flachschlüssel mit in sein rechteckiges Grundprofil eingearbeiteten Längsnuten, ein insbesondere die Form eines Hahn-Profils aufweisendes Gehäuse (1) und einen Zylinderkern (4), in dem quer zu der (den) durch die Zuhaltungsstifte gehende(n) Ebene(n) Sperrstiftbohrungen (15) gleichen Durchmessers zur Aufnahme von federlosen Sperrstiften (7) vorgesehen sind, die mit dem Schlüssel abgwandten Köpfen (13) versehen und in in die Peripherie (14) des Kerns eingearbeiteten Senkungen (16) gleicher Tiefe aufgenommen sind, und den Sperrstiftbohrungen (15) in der Innenwandung des Gehäuses jeweils eine Kalotte (11) oder dergleichen sowie wenigstens einer dieser Sperrstiftbohrungen in der Breitseite des Flachschlüssels eine Kalotte (12) oder dergleichen für die betreffenden Sperrstifte (7) zugeordnet sind, dadurch gekennzeichnet, dass die Sperrstiftbohrungen (15) wenigstens an der äusseren Peripherie (14) des Kerns (4) jeweils in der Drehzylinderschloss-Querebene eines Zuhaltungsstiftes (18) liegen, die Durchmesser (D) der Senkungen (16) gleich oder grösser sind als die Durchmesser (d) der Zuhaltungsstifte (18) und dass zur Ermöglichung von unterschiedlichen Sperrstiftanordnungen (Fig. 3) bei der Zuordnung eines übergeordneten Schlüssels (35) gegebenenfalls in wenigstens einer Sperrstiftbohrung (15) bzw. -senkung (16) ein modifizierter Blindstift (38) angeordnet ist, der mit der Peripherie (14) des Kerns (4) abschliesst und gegen weiteres Eintauchen in den Kern (4) gesichert ist.

5. Drehzylinderschloss nach Anspruch 4, dadurch gekennzeichnet, dass der modifizierte Blindstift (38) die Form eines Sperrstiftkopfes (13) hat.

6. Drehzylinderschloss nach Anspruch 4 oder 5, dadurch gekennzeichnet, dass die Senkungen (16) gleich tief bemessen sind und beim Vorhandensein mehrerer modifizierter Blindstifte (38) diese gleich ausgebildet sind.

7. Drehzylinderschloss nach einem oder mehreren der Ansprüche 4 bis 6, dadurch gekennzeichnet, dass der modifizierte Blindstift (38) mit einem Schaft (41) in die Sperrstiftbohrung (15) einfasst, der gleich oder kleiner als der Abstand (k) zwischen der Breitseite (5) des Schlüssels (2) und der Senkung (16) ist.

8. Drehzylinderschloss nach einem oder mehreren der vorhergehenden Ansprüche, dadurch gekennzeichnet, dass den Senkungen (16) einseitige, in der Querebene der Zuhaltungsstiftbohrungen (21) liegende Aussparungen (27) zugeordnet sind, die zu den Zuhaltungsstiftbohrungen (21) hin etwa sekantial auslaufen und deren Breite gleich oder grösser bemessen ist als der Durchmesser (d) der Zuhaltungsstifte (18).

9. Drehzylinderschloss nach dem Oberbegriff des Anspruchs 1, dadurch gekennzeichnet, dass die Sperrstiftbohrungen (15) und die Zuhaltungsstiftbohrungen (21) derart angeordnet sind, dass sie sich in der Drehebene des Drehzylinderschlosses wenigstens teilweise überschneiden, in den Sperrstiftbohrungen (15), denen keine Kalotten (12) in der Breitseite (5) des Schlüssels (2) zugeordnet sind, Blindstifte (24) angeordnet sind, die bei Anlage an der Breitseite (5) des Schlüssels (2) mit der Peripherie (14) des Kerns (4) abschliessen, und den Sperrstiftbohrungen (15) bzw. -senkungen (16) an der Peripherie (14) einseitige Aussparungen (27) zugeordnet sind, die in der Querebene der Zuhaltungsstifte (18) angeordnet sind, jeweils wenigstens so breit wie deren Durchmesser (d) bemessen sind und zu den Zuhaltungsstiftbohrungen (21) hin etwa sekantial auslaufen.

10. Schliessanlage mit Drehzylinderschlössern nach Anspruch 4, dadurch gekennzeichnet, dass ein erstes Drehzylinderschloss (31) in einer ersten Sperrstiftposition einen modifizierten Blindstift (38) aufweist und der Individualschlüssel (33) des ersten Drehzylinderschlosses (31) an der der ersten Sperrstiftposition entsprechenden Stelle (36) kalottenlos ausgeführt ist, das zweite Drehzylinderschloss (32) in einer zweiten Sperrstiftposition einen modifizierten Blindstift (38) aufweist und der Individualschlüssel (34) des zweiten Drehzylinderschlosses (32) an der der zweiten Sperrstiftposition entsprechenden Stelle (37) kalottenlos ausgeführt ist und dass ein den beiden Drehzylinderschlössern (31, 32) gemeinsamer, übergeordneter Schlüssel (35) an den den beiden Sperrstiftpositionen entsprechenden Stellen mit je einer Kalotte (12) ausgeführt ist.

11. Flachschlüssel für ein Drehzylinderschloss nach einem der Ansprüche 1 bis 10, mit in sein rechteckiges Grundprofil eingearbeiteten Längsnuten, wobei mindestens eine Breitseite (5) zur Aufnahme von Kalotten (12) bestimmt ist, dadurch gekennzeichnet, dass das Niveau dieser Breitseite derart eingestellt ist, dass die Blindstifte bei Anlage an unversehrten Bereichen dieser Breitseite (5) mit der Peripherie (14) des Kerns (4) abschliessen.

## Claims

1. Rotary cylinder lock comprising an associated key (2), especially a flat key with longitudinal slots made in its rectangular basic profile, a housing (1) especially in the form of a cock profile, an a cylindrical core (4), in which there are, transversely relative to the plane or planes passing through the tumbler pins (18, 19), detentpin bores (15) of the same diameter for receiving springless detent pins (7) wihich are provided with heads (13) facing away from the key and which are received in counter-sinks (16) of the same depth made in the periphery (14) of the core, a cup (11) or the like being assigned in the inner wall of the housing to each of the detent-pin bores (15), and a cup (12) or the like being assigned, in the wide side of the flat key, to at least one of these detent-pin bores for the respective detent pins (7), characterised in that the detent-pin bores (15) each lie, at least on the outer periphery (14) of the core (4), in the transverse plane of a tumbler pin (18) in relation to the rotary cylinder lock, the diameters (D) of the countersinks (16) are equal to or greater than the diameters (d) of the tumbler pins (18), and there are arranged in the detent-pin bore or bores (15), to which no cups (12) are assigned in the wide side (5) of the key (2), dummy pins (24) which, when they come up against the wide side (5) of the key (2), are flush with the periphery (14) of the core (4), the heads (25) of the dummy pins (24) being made lower (h) than the heads (13) of the detent pins (7).

2. Rotary cylinder lock according to Claim 1, characterised in that, in a rotary cylinder lock with more than two possible detent-pin bores (15), there is a full complement of detent-pin bores (15).

3. Rotary cylinder lock according to Claim 1 or 2, characterised in that the shank length (1) of the dummy pins (24) is equal to the shank length (1) of the detent pins (7).

4. Rotary cylinder lock, especially according to one or more of the preceding claims, comprising an associated key (2), especially a flat key with longitudinal slots made in its rectangular basic profile, a housing (1) especially in the form of a cock profile, and a cylindrical core (4), in which there are, transversely to the plane or planes passing through the tumbler pins, detent-pin bores (15) of the same diameter for receiving springless detent pins (7) which are provided with heads (13) facing away from the key and which are received in countersinks (16) of the same depth made in the periphery (14) of the core, a cup (11) or the like being assigned in the inner wall of the housing to each of the detent-pin bores (15), and a cup (12) or the like being assigned, in the wide side of the flat key, to at least one of these detent- pin bores for the respective detent pins (7), characterised in that the detent-pin bores (15) each lie, at least on the outer periphery (14) of the core (4), in the transverse plane of a tumbler pin (18) in relation to the rotary cylinder lock, and the diameters (D) of the countersinks (16) are equal to or greater than the diameters (d) of the tumbler pins (18), and in that, to make it possible to obtain different detent-pin arrangements (Figure 3) when a master key (35) is assigned, there is, if appropriate, in at least one detent-pin bore (15) or detent- pin countersink (16) a modified dummy pin (38) which is flush with the periphery (14) of the core (4) and which is prevented from penetrating further into the core (4).

5. Rotary cylinder lock according to Claim 4, characterised in that the modified dummy pin (38) has the form of a detent-pin head (13).

6. Rotary cylinder lock according to Claim 4 or 5, characterised in that the countersinks (16) are made with the same depth, and when several modified dummy pins (38) are provided these are of identical design.

7. Rotary cylinder lock according to one or more of Claims 4 to 6, characterised in that the modified dummy pin (38) penetrates by means of a shank (41) into the detent-pin bore (15) an amount which is equal to or less than the distance (k) between the wide side (5) of the key (2) and the countersink (16).

8. Rotary cylinder lock according to one or more of the preceding claims, characterised in that assigned to the countersinks (16) are recesses (27) on one side, which lie in the transverse plane of the tumbler-pin bores (21) and taper out approximately in the form of a secant towards the tumbler-pin bores (21), and the width of which is equal to or greater than the diameter (d) of the tumbler pins (18).

9. Rotary cylinder lock according to the precharacterising clause of Claim 1, characterised in that the detent-pin bores (15) and the tumbler-pin bores (21) are arranged in such a way that they intersect at least partially in the plane of rotation of the rotary cylinder lock, there are arranged in the detent-pin bores (15), to which no cups (12) are assigned in the wide side (5) of the key (2), dummy pins (24) which, when they come up against the wide side (5) of the key (2), are flush with the periphery (14) of the core (4), and assigned to the detent-pin bores (15) or detent-pin countersinks (16) on the periphery (14) are recesses (27) on one side, which are arranged in the transverse plane of the tumbler pins (18) and are each at least as wide as the diameter (d) of the latter and which taper out approximately in the form of a secant towards the tumbler-pin bores (21).

10. Closing system with rotary cylinder locks according to Claim 4, characterised in that a first rotary cylinder lock (31) in a first detent-pin position has a modified dummy pin (38) and the individual key (33) of the first rotary cylinder lock (31) es made without a cup at the location (36) corresponding to the first detent-pin position, and the second rotary cylinder lock (32) in a second detent-pin position has a modified dummy pin (38) and the individual key (34) of the second rotary cylinder lock (32) is made without a cup at the location (37) corresponding to the second detent- pin position, and in that a master key (35) common to the two rotary cylinder locks (31, 32) is made with a cup (12) at each of the locations corresponding to the two detent-pin positions.

11. Flat key for a rotary cylinder lock according to one of Claims 1 to 10, with longitudinal slots made in its rectangular basic profile, at least one wide side (5) being intended for receiving cups (12), characterised in that the level of this wide side is set so that the dummy pins, when they come up against intact regions of this wide side (5), are flush with the periphery (14) of the core (4).

## Revendications

1. Serrure cylindrique, incluant une clé adaptée (2), en particulier une clé plate avec des rainures longitudinales ménagées dans sa section de base rectangulaire, un canon (1) présentant notamment une forme avec profil de boisseau, et un barillet (4) dans lequel sont prévus, perpendiculairement au(x) plan(s) contenant les pointeaux et pistons (18, 19), des alésages (15) de diamètres égaux recevant des doigts de verrouillage (7) sans ressorts, qui sont pourvus de têtes (13) situées du côté opposé à la clé et qui sont logés dans des chambres (16) de profondeurs égales creusées à la périphérie (14) du barillet, une calotte évidée ou similaire, creusée dans la paroi intérieure du canon, étant associée à chacun des alésages (15), et une calotte évidée (12) ou similaire, creusée sur le côté large de la clé plate, étant associée à l'un au moins de ces alésages, pour recevoir les doigts de verrouillage (7) correspondants, caractérisée en ce que les alésages (15) se situent chacun, au moins à la périphérie extérieure (14) du barillet (4), dans un plan transversal de la serrure cylindrique contenant un piston (18), en ce que les diamètres (D) des chambres (16) sont égaux ou supérieurs aux diamètres (d) des pistons (18) et en ce que, dans le ou les alésages (15) auxquels ne sont pas associées des calottes évidées (12) du côté large (5) de la clé (2), sont associés des doigts neutres (24) qui, lorsqu'ils s'appuyent sur le côté large (5) de la clé (2), s'arrêtent au niveau de la périphérie (14) du barillet (4), les têtes (25) des doigts neutres (24) étant de hauteur (h) plus basse que les têtes des doigts de verrouillage (7).

2. Serrure cylindrique selon la revendication 1, caractérisée en ce que, dans le cas d'une serrure cylindrique avec plus de deux alésages (15) possibles par doigt de verrouillage, les alésages (15) sont prévus en nombre complet.

3. Serrure cylindrique selon la revendication 1 ou 2, caractérisée en ce que la longueur de tige (L) des doigts neutres (24) est égale à la longueur de tige (L) des doigts de verrouillage (7).

4. Serrure cylindrique, en particulier selon l'une ou plusieurs des revendications précédentes, incluant une clé adaptée (2), en particulier une clé plate avec des rainures longitudinales ménagées dans sa section de base rectangulaire, un canon (1) présentant notamment une forme avec profil de boisseau, et un barillet (4) dans lequel sont prévus, perpendiculairement au(x) plan(s) contenant les pointeaux et pistons, des alésages (15) de diamètres égaux recevant des doigts de verrouillage (7) sans ressorts, qui sont pourvus de têtes (13) situées du côté opposé à la clé et qui sont logés dans des chambres (16) de profondeurs égales creusées à la périphérie (14) du barillet, une calotte évidée (11) ou similaire creusée dans la paroi intérieure du canon étant associée à chacun des alésages (15), et une calotte évidée (12) ou similaire, creusée sur le côté large de la clé plate, étant associée à l'un ou moins de ces alésages, pour recevoir les doigts de verrouillage (7) correspondants, caractérisée en ce que les alésages (15) se situent chacun, au moins à la périphérie extérieure (14) du barillet (4), dans le plan transversal de la serrure cylindrique contenant un piston (18), en ce que les diamètres (D) des chambres (16) sont égaux ou supérieures aux diamètres (d) des pistons (18) et en ce que, pour permettre diverses dispositions des doigts de verrouillage (Fig. 3) en cas d'adjonction d'une clé commune (35), il est éventuellement prévu, dans au moins un alésage (15) ou une chambre (16), un doigt neutre modifié (38), qui s'arrête au niveau de la périphérie (14) du barillet (4) et qui est empêché de pénétrer plus profondément dans le barillet (4).

5. Serrure cylindrique selon la revendication 4, caractérisée en ce que le doigt neutre modifié (38) possède la forme d'une tête (13) de doigt de verrouillage.

6. Serrure cylindrique selon la revendication 4 ou 5, caractérisée en ce que les chambres (16) ont des profondeurs égales et, en cas de présence de plusieurs doigts neutres modifiés (38), ces derniers ont des conformations identiques.

7. Serrure cylindrique selon l'une ou plusieurs des revendications 4 à 6, caractérisée en ce que le doigt neutre modifié (38) est introduit dans l'alésage (15) par une tige (41) qui est égale à ou plus courte que l'espacement (k) entre le côté large (5) de la clé (2) et la chambre (16).

8. Serrure cylindrique selon l'une ou plusieurs des revendications précédentes, caractérisée en ce que les chambres (16) comportent sur un seul côté des évidements (27) se situant dans le plan transversal aux alésages (21) des pistons, qui s'étendent suivant une direction sensiblement sécante vers les alésages (21) des pistons et dont la largeur est égale ou supérieure au diamètre (d) des pistons (18).

9. Serrure cylindrique selon le préambule de la revendication 1, caractérisée en ce que les alésages (15) des doigts de verrouillage et les alésages (21) des pistons sont agencés de telle sorte qu'ils se croisent au moins partiellement dans le plan de rotation de la serrure cylindrique, en ce que dans les alésages (15), auxquels ne sont pas associées des calottes évidées (12) creusées dans le côté large (5) de la clé (2), sont disposés des doigts neutres (24) qui, lorsqu'ils s'appuyent sur le côté large (5) de la clé (2), s'arrêtent au niveau de la périphérie (14) du barillet (4), et en ce que les alésages (15) ou les chambres (16) comportent à la périphérie (14), sur un côté, des évidements (27) qui sont situés dans le plan transversal des pistons (18), qui sont chacun de largeur au moins aussi grande que le diamètre (d) de ces derniers, et qui s'étendent suivant une direction sensiblement sécante vers les alésages (21) des pistons.

10. Installation de fermeture comprenant des serrures cylindriques selon la revendication 4, caractérisée en ce qu'une première serrure cylindrique (31) comporte un doigt neutre modifié (38) placé dans une première position de doigt de verrouillage, la clé (33) spécifique à la première serrure cylindrique (31) étant réalisée sans calotte évidée à l'endroit (36) correspondant à la première position de doigt de verrouillage, en ce que la deuxième serrure cylindrique (32) comporte un doigt neutre modifié (38) placé dans une deuxième position de doigt de verrouillage, la clé (34) spécifique à la deuxième serrure cylindrique (32) étant réalisée sans calotte évidée à l'endroit (37) correspondant à la seconde position de doigt de verrouillage, et en ce qu'une clé (35) commune aux deux serrures cylindriques (31, 32) est réalisée avec une calotte évidée (12) aux endroits correspondant aux deux positions de doigts de verrouillage précitées.

11. Clé plate pour une serrure cylindrique selon l'une des revendications 1 à 10, avec des rainures longitudinales ménagées dans sa section de base rectangulaire, et dont au moins un côté large (5) est prévu pour la formation de calottes évidées (12), caractérisée en ce que le niveau de ce côté large est déterminé de telle manière que les doigts neutres, lorsqu'ils s'appuyent sur des zones non creusées de ce côté large (5), s'arrêtent au niveau de la périphérie (14) du barillet (4).
